# EUROPÄISCHE PATENTSCHRIFT

(11) **EP 2 484 961 B1**
(45) Veröffentlichungstag und Bekanntmachung des Hinweises auf die Patenterteilung: **31.08.2016**
(21) Anmeldenummer: 12153568.6
(22) Anmeldetag: 02.02.2012
(51) Int. Cl.: F21V 3/04, F21V 17/16, F21V 15/01

(54) **Abdeckung für ein Leuchtengehäuse**
Cover for a light housing
Recouvrement pour un boîtier de lampes

(30) Priorität: 03.02.2011 DE 202011000255 U
(43) Veröffentlichungstag der Anmeldung: 08.08.2012
(73) Patentinhaber: Zumtobel Lighting GmbH, 6850 Dornbirn (AT)
(72) Erfinder: Hobelsberger, Georg, 6900 Bregenz (AT); Nenning, Bernhard, 6951 Lingenau (AT)
(74) Vertreter: Thun, Clemens

(56) Entgegenhaltungen:
- WO-A2-2004/070262
- DE-A1-102008 016 097
- DE-U1-202009 015 404

## Beschreibung

Die vorliegende Erfindung betrifft eine Leuchte mit einem Leuchtengehäuse, dessen Lichtaustrittsöffnung durch eine Lichtemissionsplatte verschlossen ist. Insbesondere betrifft die Erfindung eine sog. Slotlight-Leuchte, also eine länglichen Leuchte.

Leuchten dieser Art sind bereits bekannt und werden beispielsweise in Form von Einbauleuchten realisiert. Zentrales Element ist ein längliches bzw. langgestrecktes Leuchtengehäuse, welches in der Einbauöffnung einer Wand oder Decke versenkt angeordnet wird. Aus gestalterischen Gründen wird in diesen Fällen angestrebt, die Leuchte derart auszugestalten, dass außer einer die Einbauöffnung überdeckenden lichtdurchlässigen Abdeckung keine oder möglichst wenige Elemente der Leuchte sichtbar sind. Auf diese Weise werden quasi leuchtende längliche Lichtlinien geschaffen.

In der modernen Architektur werden häufiger Räume realisiert, welche keine geraden Wand- oder Deckenflächen aufweisen, sondern gewölbt ausgebildet sind. Auch hier ist man bestrebt, die Beleuchtung der Räume durch die zuvor genannten Lichtlinien zu realisieren. Hierfür wurden spezielle Gehäusekonstruktionen geschaffen, welche es erlauben, dass sich das Gehäuse, das üblicherweise einen nach unten bzw. zum Raum hin geöffneten, U-förmigen Kanal bildet, an die gekrümmte Wand- oder Deckenfläche anpasst. Es ergibt sich nunmehr allerdings das Problem, dass sich auch die transparente Abdeckung an die gekrümmte Struktur anpassen muss. Waren bislang eher starre Abdeckungen bekannt, so können diese nun nicht mehr verwendet werden, da sie nicht mehr in der Lage sind, die entsprechenden Krümmungen des Leuchtengehäuses nachzuvollziehen. Auf der anderen Seite müssen die Abdeckungen auch bestimmte optische Eigenschaften aufweisen, durch welche ein Einblick in das Innere des Kanals verhindert ist und gleichzeitig auch das Licht der oftmals hintereinander angeordneten einzelnen Lampen derart gestreut wird, dass die Lampen nicht mehr individuell wahrnehmbar sind.

Aus der DE 10 2008 016 097 A1 ist eine Beleuchtungseinrichtung mit einem aus Silikonharz bestehenden Sekundäroptikelement bekannt. Dieses weist einen optisch klaren Teilbereich und einen optisch nicht-klaren Teilbereich auf, wobei der optisch nicht-klare Teilbereich Glaspartikel umfasst, die als Streupartikel wirken.

Aus der WO 2004/070262 A2 ist eine Beleuchtungsvorrichtung mit einem stabförmigen Lichtleiter bekannt, der auch als Streukörper fungiert und aus Silikon besteht. Der Lichtleiter weist zur Beeinflussung seines Streuverhaltens Hohlkugeln aus Glas auf.

Aus der DE 20 2009 015 404 U1 ist ein Wand- und Deckensystem mit einer Leuchteneinheit bekannt, wobei die Leuchteneinheit eine Lichtemissionsplatte umfasst.

Letztendlich liegt also der vorliegenden Erfindung die Aufgabe zu Grunde, eine entsprechende Leuchte zur Verfügung zu stellen, deren Lichtemissionsplatte einerseits eine gewisse Flexibilität mit sich bringt und andererseits die üblicherweise an Leuchtenabdeckungen gestellten optischen Anforderungen erfüllt.

Die Aufgabe wird durch eine Leuchte mit den Merkmalen des Anspruchs 1 gelöst. Vorteilhafte Weiterbildungen der Erfindung sind Gegenstand der abhängigen Ansprüche.

Erfindungsgemäß betrifft die vorliegende Erfindung eine Leuchte mit einem Leuchtengehäuse, dessen Lichtaustrittsöffnung durch eine entsprechende Lichtemissionsplatte verschlossen ist. Erfindungsgemäß wird vorgeschlagen, dass die Lichtemissionsplatte aus Silikon besteht, wobei dem Silikonmaterial Glaskugeln beigemischt sind. Insbesondere können diese Glaskugeln bzw. -perlen überwiegend einen Durchmesser von etwa 0,01mm bis 0,50 mm aufweisen. Bevorzugt weisen die Kugeln einen Durchmesser von etwa 0,02 mm auf.

Es hat sich gezeigt, dass durch diese spezielle Materialkombination Lichtemissionsplatten für Leuchten erhalten werden können, welche einerseits eine hinreichend hohe Flexibilität aufweisen und andererseits die optischen Anforderungen in zufriedenstellender Weise erfüllen. Insbesondere im Falle einer Slotlight-Leuchte ist eine derartige Lichtemissionsplatte ausreichend flexibel, um sich auch Krümmungen des Leuchtengehäuses anzupassen. Gleichzeitig verleiht allerdings die Beimischung des Glasperlenmaterials der Lichtemissionsplatte einen ausreichend guten Transmissionsgrad bei gleichzeitiger guter Auflösung des Lampenbilds. D.h., für einen Betrachter der Leuchte sind die darin angeordneten einzelnen Lichtquellen nicht mehr erkennbar, wobei trotz allem die Lichtemissionsplatte ausreichend Licht durchlässt und dementsprechend eine gute Effizienz für die Leuchte erzielt wird.

Gemäß einer vorteilhaften Weiterbildung der Erfindung können dem Silikonmaterial zusätzlich weiße Pigmente beigemischt sein, wobei es sich bei den Pigmenten insbesondere um Kreide handeln kann. Alternativ hierzu könnte auch Titanoxid oder Zinkoxid beigemischt werden.

Ferner kann die Lichtemissionsplatte an ihren Randbereichen Mittel zur Befestigung an dem Leuchtengehäuse aufweisen. Es kann sich hierbei insbesondere um zwei an einander gegenüberliegenden Seiten angeordnete Klemmstege handeln.

Das Gehäuse der Leuchte bildet einen länglichen Kanal zur Aufnahme einer oder mehrerer Lichtquellen, der durch die Lichtemissionsplatte verschlossen ist, wobei der Kanal zumindest über einen Teil seiner Länge hinweg gekrümmt ist.

Nachfolgend soll die Erfindung anhand der beiliegenden Zeichnung näher erläutert werden. Es zeigen:
- Figur 1: die Ansicht einer länglichen Leuchte, bei der die Abdeckung gemäß der vorliegenden Erfindung zum Einsatz kommt und
- Figur 2: die Leuchte gemäß Figur 1 in Schnittdarstellung.

Figur 1 zeigt ausschnittsweise eine längliche, sog. Slotlight-Leuchte 1, bei der die erfindungsgemäße Abdeckung 2 bzw. Lichtemissionsplatte zum Einsatz kommen soll. Wesentlicher Bestandteil der Leuchte 1 ist ein speziell ausgestaltetes Gehäuse 10, welches einen länglichen Kanal 11 für die Aufnahme von Lampeneinheiten bildet. Diese Lampeneinheiten 20 werden mittels spezieller Aufhängungselemente 25 in dem Kanal 11 angeordnet, wie die Schnittdarstellung von Figur 2 zeigt. Da die Länge des Gehäuses 10 die Länge einer einzelnen Lampe 21 bzw. Lampeneinheit 20 übertrifft, sind die Lampen 21 an ihren Stirnbereichen leicht überlappend angeordnet, um das Auftreten dunkler Stellen zu vermeiden.

Die offene Unterseite des Kanals 11 bildet eine Lichtaustrittsöffnung und ist mit einer länglichen, transparenten Lichtemissionsplatte bzw. Abdeckung 2 abgedeckt. Diese ist vorzugsweise derart ausgestaltet, dass das Innere des Kanals 11 bzw. die darin angeordneten Lampeneinheiten 20 nicht oder nahezu nicht erkennbar sind. Werden also die einzelnen Lampeneinheiten 20 im Wesentlichen kontinuierlich in dem Kanal 11 angeordnet, so entsteht der Eindruck einer langgestreckten durchgehenden leuchtenden Linie. Anzumerken ist, dass anstelle der dargestellten Leuchtstofflampen selbstverständlich auch LED-Module mit hintereinander angeordneten LEDs als Lichtquellen zum Einsatz kommen könnten.

Bislang bestanden entsprechende Lichtemissionsplatten aus einem transparenten Kunststoff, beispielsweise Polykarbonat. Eine Besonderheit der in Figur 1 dargestellten Leuchte 1 besteht nunmehr allerdings darin, dass das Gehäuse 10 gekrümmten Bahnen folgen kann. Dies wird durch eine spezielle Ausgestaltung des Gehäuses 10 erzielt, welche allerdings nicht Gegenstand der vorliegenden Erfindung ist. Im Gegensatz zu klassischen Leuchten, welche sich lediglich entlang einer Geraden erstrecken konnten, besteht nunmehr also die Möglichkeit, die Leuchte auch in gewölbte Wände oder Decken und sogar noch komplexere Strukturen zu integrieren.

Es ergibt sich nunmehr allerdings das Problem, dass eine starre Lichtemissionsplatte der gekrümmten Bahn des Leuchtengehäuses 10 nicht mehr folgen kann. Dementsprechend wird erfindungsgemäß eine neuartige Abdeckung vorgeschlagen, welche diese Möglichkeit bietet und gleichzeitig auch den optischen Anforderungen einer Lichtemissionsplatte entspricht

Die Lösung dieser Aufgabe besteht darin, zur Realisierung der Abdeckung 2 eine spezielle Materialkombination zu verwenden, welche aus Silikon besteht, dem Glasperlen bzw. Glaskugeln beigemischt sind. Es hat sich gezeigt, dass durch die Verwendung von Silikon als Grundmaterial für die Abdeckung die gewünschte Flexibilität erreicht wird. Gleichzeitig wird durch das Beimischen der Glaskugeln der Effekt erzielt, dass die Abdeckung insgesamt einen ausreichend guten Transmissionsgrad erhält. D.h., es wird ausreichend Licht durch die Abdeckung 2 durchgelassen, was zum Erzielen einer zufriedenstellenden Effizienz der Leuchte 1 wichtig ist.

Die dem Silikonmaterial beigefügten Glasperlen weisen vorzugsweise einen Durchmesser von etwa 0,01mm bis 0,50mm auf, besonders bevorzugt beträgt der Durchmesser etwa 0,02mm. Ferner können dem Silikonmaterial zusätzlich auch noch Zusatzstoffe beigemischt werden, welche die optischen Eigenschaften der Abdeckung weiter beeinflussen. Insbesondere können weiße Pigmente in Form von Kreide, Titanoxid oder Zinkoxid beigemischt werden, durch welche die Streuung des Lichts und damit die Auflösung des Lampenbilds verbessert wird. Bei ausreichender Transmission ist also trotz allem verhindert, dass die in dem Kanal 11 angeordneten Lampen 21 einzeln erkennbar sind.

Die Befestigung der Abdeckung 2 an dem Gehäuse 10 kann- wie dargestellt- mittels zweier seitlicher (Klemm-)Stege 3 erfolgen, welche in entsprechende Ausnehmungen in der Unterseite des Gehäuses 10 eingeführt werden. Diese Stege können ferner auch eine Verzahnung aufweisen, sodass eine zuverlässige Haltung gewährleistet ist. Auch andere Maßnahmen zur Befestigung der Abdeckung 2 an dem Leuchtengehäuse 10 wären denkbar.

## Patentansprüche

1. Leuchte (1) mit einem Leuchtengehäuse (10), dessen Lichtaustrittsöffnung durch eine längliche Lichtemissionsplatte (2) verschlossen ist, die aus einem Silikonmaterial besteht, dem Glaskugeln beigemischt sind,
wobei das Leuchtengehäuse (10) einen länglichen Kanal (11) zur Aufnahme ein oder mehrerer Lichtquellen (21) bildet, der durch die Lichtemissionsplatte (2) verschlossen ist, wobei der Kanal (11) zumindest über einen Teil seiner Länge hinweg gekrümmt ist.

2. Leuchte nach Anspruch 1,
**dadurch gekennzeichnet,**
**dass** die Glaskugeln überwiegend einen Durchmesser von etwa 0,01 mm bis 0,50 mm aufweisen.

3. Leuchte nach Anspruch 2,
**dadurch gekennzeichnet,**
**dass** die Glaskugeln überwiegend einen Durchmesser von etwa 0,02 mm aufweisen.

4. Leuchte nach einem der Ansprüche 1 bis 3,
**dadurch gekennzeichnet,**
**dass** dem Silikonmaterial zusätzlich weiße Pigmente beigemischt sind.

5. Leuchte nach Anspruch 4,
**dadurch gekennzeichnet,**
**dass** es sich bei den Pigmenten um Kreide, Titanoxid oder Zinkoxid handelt.

6. Leuchte nach einem der vorherigen Ansprüche,
**dadurch gekennzeichnet,**
**dass** die Lichtemissionsplatte (2) an ihren Randbereichen Mittel zur Befestigung an dem Leuchtengehäuse (10) aufweist.

7. Leuchte nach Anspruch 6,
**dadurch gekennzeichnet,**
**dass** die Befestigungsmittel zwei an einander gegenüberliegenden Seiten angeordnete Klemmstege (3) aufweisen.

## Claims

1. Luminaire (1) with a luminaire housing (10), whose light exit opening is closed by an elongated light emission panel (2), consisting of a silicone material to which glass beads are added, wherein the luminaire housing (10) forms an elongated channel (11), for receiving one or several light sources (21), that is closed by the light emission panel (2), wherein the channel (11) is curved at least across a part of its length.

2. Luminaire according to claim 1, **characterized in that** the glass beads predominantly have a diameter of approx. 0.01 mm to 0.50 mm.

3. Luminaire according to claim 2, **characterized in that** the glass beads predominantly have a diameter of approx. 0.02 mm.

4. Luminaire according to one of the claims 1 to 3, **characterized in that** white pigments are additionally added to the silicone material.

5. Luminaire according to claim 4, **characterized in that** the pigments are chalk, titanium oxide or zinc oxide.

6. Luminaire according to one of the preceding claims, **characterized in that** the light emission panel (2) has on its border areas means for fastening on the luminaire housing (10).

7. Luminaire according to claim 6, **characterized in that** the fastening means have two clamping bars (3) arranged on sides opposite each other.

## Revendications

1. Lampe (1) comportant un boîtier de lampe (10) dont l'ouverture de sortie de lumière est fermée par un panneau d'émission de lumière (2) allongé, consistant en une matière silicone à laquelle des perles de verre sont ajoutées, dans laquelle le boîtier de lampe (10) forme un canal allongé (11), pour recevoir une ou plusieurs sources lumineuses (21), étant fermé par le panneau démission de lumière (2), dans laquelle le canal (11) est incurvé au moins à travers une partie de sa longueur.

2. Lampe selon la revendication 1, **caractérisée en ce que** les perles de verre possèdent principalement un diamètre compris entre environ 0,01 mm et 0,50 mm.

3. Lampe selon la revendication 2, **caractérisée en ce que** les perles de verre possèdent principalement un diamètre d'environ 0,02 mm.

4. Lampe selon l'une des revendications de 1 à 3, **caractérisée en ce que** des pigments blancs sont de plus ajoutés à la matière silicone.

5. Lampe selon la revendication 4, **caractérisée en ce que** les pigments sont de la craie, du dioxyde de titane ou de l'oxyde de zinc.

6. Lampe selon l'une des revendications précédentes, **caractérisée en ce que** le panneau d'émission de lumière (2) possède sur ses zones de bordure des moyens pour fixer le boîtier de lampe (10).

7. Lampe selon la revendication 6, **caractérisée en ce que** les moyens de fixation possèdent deux barres de serrage (3) disposées sur des côtés opposés l'un à l'autre.
